# EUROPÄISCHE PATENTSCHRIFT

(11) **EP 0 468 022 B1**
(45) Veröffentlichungstag und Bekanntmachung des Hinweises auf die Patenterteilung: **28.12.1994**
(21) Anmeldenummer: 91903560.0
(22) Anmeldetag: 09.02.1991
(51) Int. Cl.: G07F 7/06, G07F 17/10

(54) **TRANSPORTWAGEN MIT MÜNZSCHLOSS**
TROLLEY WITH COIN LOCK
CHARIOT TRANSPORTEUR A SERRURE A MONNAIE

(30) Priorität: 14.02.1990 CH 472/90
(43) Veröffentlichungstag der Anmeldung: 29.01.1992
(73) Patentinhaber: SYSTEC Ausbausysteme GmbH, D-82178 Puchheim (DE)
(72) Erfinder: MÜLLER, Werner, CH-5000 Aarau (CH)
(74) Vertreter: Brommer, Hans Joachim, Dr.-Ing.
(86) Internationale Anmeldenummer: EP9100261
(87) Internationale Veröffentlichungsnummer: WO9112596

(56) Entgegenhaltungen:
- EP-A- 0 286 460
- DE-A- 3 317 656
- DE-A- 3 743 757
- DE-C- 400 803
- US-A- 4 371 070

## Beschreibung

Die Erfindung betrifft einen Transportwagen, insbesondere einen Einkaufswagen, mit einem Münzschloß und einem Schlüssel zum Aneinanderschließen von in einer Parkkolonne stehenden Wagen bzw. zur Freigabe des vorzugsweise am Kolonnenende stehenden Wagens gegen Eingabe einer Pfandmünze in dessen Münzschloß, wobei das Münzschloß die Pfandmünze bei der Wagenfreigabe verriegelt und beim Wiederanschließen des Wagens die Pfandmünze freigibt.

Transportwagen mit diesem Pfandsystem sind im Prinzip durch die DE-A 25 54 916 bekannt und inzwischen in verschiedenen Ausführungsformen auf dem Markt. Dabei ist grundsätzlich jeder Transportwagen mit einem Münzschloß und mit einem meist an einer Kette hängenden Schlüssel versehen. In angekoppeltem Zustand des Wagens steckt der Schlüssel des vorletzten Wagens oder der an einem Sammelpunkt hängende Schlüssel im Münzschloß des Wagens, wogegen der eigene Schlüssel zum Ankoppeln des nächstfolgenden Wagens zur Verfügung steht.

Im allgemeinen soll jeweils der am Kolonnenende stehende Wagen abgekuppelt werden. Ebenso ist es aber auch möglich, jeweils die am Kolonnenanfang stehenden Wagen abzukuppeln oder, wenn die Wagen vom Bedienungspersonal umverteilt werden sollen, die Wagenkolonne in der Mitte aufzuschließen.

Da die Freigabe eines Wagens nur gegen Einstecken einer Pfandmünze in den Münzautomat möglich ist und der Benutzer diese Pfandmünze nur dann zurückerhält, wenn er den Wagen an einer der verschiedenen Sammelstellen wieder ankoppelt, stehen die Wagen nicht mehr nutzlos herum. Man spart Personal zum Suchen, Sammeln und Zurückbringen der Wagen und kommt im allgemeinen auch mit einer geringeren Anzahl aus, weil die nicht benutzten Wagen stets an den Bedarfspunkten konzentriert sind.

Um die Verbreitung dieser Transportwagen mit Pfandsystem weiter zu fördern, liegt der vorliegenden Erfindung die Aufgabe zugrunde, den Aufwand für das Münzschloß zu verringern, insbesondere seine Abmessungen. Dadurch soll sich das Münzschloß besser in den Wagen integrieren lassen, also weniger in den Laderaum bzw. über die Außenkontur hinaus vorstehen. Nicht zuletzt soll sich das Münzschloß durch leichte Bedienbarkeit und günstige Herstellungskosten auszeichnen.

Diese Aufgabe wird erfindungsgemäß dadurch gelöst, daß die Pfandmünze im Münzschloß bei der Wagenfreigabe eine Verschiebung etwa in Richtung ihrer Drehachse durchführt. Die Erfindung geht dabei von folgender Erkenntnis aus: Alle bisherigen Pfandsysteme arbeiten nach dem Prinzip, daß die Münze in der Münzebene verschoben werden muß, wozu meist noch ein aus dem Münzschloß herausragender Schieber verwendet wird, in den die Münze zunächst eingelegt wird und der dann zur Freigabe des Schlüssels des vorderen Wagens einen ziemlich großen Schiebeweg zurücklegen muß. Auch bei größtem konstruktivem Aufwand kann der Schiebeweg und damit auch die Länge des aus dem Münzschloß herausragenden Schiebers nie kleiner als der Münzdurchmesser sein.

Im Gegensatz dazu führt die Pfandmünze beim erfindungsgemäßen System ihren aktiven Weg in Richtung der Münzachse aus und demzufolge sind ihr Verschiebeweg und die daraus resultierenden Abmessungen des Münzschlosses bedeutend geringer als bei den bekannten Systemen. Meist kommt man mit einem Verschiebeweg aus, der in der Größenordnung der Münzdicke liegt. Je nach konstruktiver Ausgestaltung empfiehlt sich ein Verschiebeweg von 1 mm bis ca. 1 cm.

Zur Realisierung dieses Prinzips empfiehlt es sich, zumindest ein etwa in Richtung der Münzachse bewegliches Stellglied im Münzschloß zu lagern, wobei dieses Stellglied einerseits mit der Münze, andererseits mit dem Schlüssel in Wirkverbindung steht, und dieses Stellglied wahlweise unter Arretierung der Münze den Schlüssel freigibt oder unter Arretierung des Schlüssels die Münze freigibt.

Die konstruktive Ausbildung kann derart erfolgen, daß das Müntschloß einen Münzhalter aufweist, der vorzugsweise starr im Münzschloß eingebaut ist und die Form eines die Münze mit knappem Spiel aufnehmenden Napfes aufweist, und daß zumindest ein federbelasteter, etwa parallel zur Münzachse beweglicher Schieber unter dem Schutz von Überkragungen mit seinem Querschnitt soweit in den Querschnitt des Münzhalters hineinragt, daß er zwar von der Pfandmünze, nicht aber von einer nächstkleineren niedergedrückt werden kann, wobei er in nicht gedrückter Lage verriegelnd in Aussparungen des in einen Hohlraum des Münzschlosses eingeschobenen Schlüssels eingreift, in der gedrückten Lage jedoch diesen freigibt und gleichzeitig seinerseits durch vom verriegelten Schlüssel gegen Federdruck verspannte Mittel gegen Zurückfedern verriegelt ist und somit die Münze im Münzenhalter blockiert.

Zweckmäßig ist der Schieber als zylindrischer Bolzen mit zwei Ringnuten ausgebildet, von denen die obere zum formschlüssigen Festhalten der Münze im Münzhalter, die untere sowohl zum Freigeben des Schlüssels wie auch zu ihrer eigenen Verriegelung durch die hierfür vorgesehenen Mittel dient. Man kommt dadurch mit sehr wenigen, einfach herzustellenden Teilen aus.

Die Mittel zum Verriegeln des Schiebers in seiner eingedrückten Position können durch einen in den genannten Hohlraum für den Schlüssel geführten Riegel gebildet sein, der beim Herausziehen des Schlüssels durch Federkraft in Aussparungen des Schiebers eingreift, jedoch beim Einstecken des Schlüssels den Schieber freigibt, so daß er die Münze in ihre obere Freigabeposition verschiebt.

Um jeglichen Mißbrauch des Münzautomaten auszuschließen, empfiehlt es sich, nicht nur mit einem Schieber, sondern mit mehreren räumlich verteilten Schiebern zu arbeiten, die gleichzeitig niedergedrückt werden müssen, damit der Schlüssel des Nachbarwagens freigegeben wird. Weitere Merkmale hierzu finden sich in den Ansprüchen 6 bis 8.

Eine andere Weiterbildung der Erfindung ist darauf gerichtet, dem Benutzer nicht eine bestimmte Pfandmünze vorzuschreiben, sondern ihm die Wahl zwischen zwei verschiedenen Pfandmünzen zu lassen. Dies empfiehlt sich insbesondere in grenznahen Bereichen, wo unterschiedliche Währungen in Gebrauch sind. Zu diesem Zweck werden erfindungsgemäß zwei unterschiedlich große Münzenhalter in das Münzschloß eingebaut, die mit dem oder den gleichen Schiebern zusammenwirken. Zweckmäßig werden dabei die Münzenhalter hochkant und beidseits des Hohlraumes für den Schlüssels angeordnet. Das Münzschloß wird in diesem Fall also nicht mehr von oben, sondern von links oder von rechts mit Münzen beschickt.

Da die Schieber bei unterschiedlich großen Münzen entsprechend versetzte Wirkflächen für den Eingriff mit den Münzen aufweisen müssen, kann es aus herstellungstechnischen Gründen zweckmäßig sein, den Schieber durch drei in Längsrichtung aufeinanderfolgende Teilstücke zu bilden, von denen das mittlere mit dem Schlüssel, die beiden äußeren mit jeweils einer Pfandmünze korrespondieren, wobei die Teilstücke in beiden Axialrichtungen federnd miteinander verspannt sind.

Weitere Merkmale und Vorteile der Erfindung ergeben sich aus der nachfolgenden Beschreibung von zwei Ausführungsbeispielen anhand der Zeichnung; dabei zeigt
- Fig. 0: eine Kolonne von aneinandergekoppelten Einkaufswagen
- Fig. 1: eine Draufsicht auf eine erste Bauform des Münzschlosses von oben mit einem Teilschnitt längs der Linie E in Fig. 8;
- Fig. 2: einen Schnitt längs der Linie A in Fig. 6;
- Fig. 3: einen Schnitt längs der Linie C in Fig. 7;
- Fig. 4: einen Schnitt längs der Linie B in Fig. 6;
- Fig. 5: einen Schnitt längs der Linie D in Fig. 7;
- Fig. 8: einen Schnitt längs der Linie F in Fig. 1;
- Fig. 9: eine Ansicht ähnlich Fig. 7, jedoch bei einem unzulässigen Entriegelungsversuch;
- Fig. 10: eine andere Bauform für zwei Pfandmünzen im Vertikalschnitt;
- Fig. 11: die gleiche Ansicht wie Fig. 10, jedoch bei verriegelter Münze;
- Fig. 12: einen Vertikalschnitt durch Fig. 10 längs der Linie G und
- Fig. 13: eine Seitenansicht von Fig. 11 in Richtung des Pfeiles H.

Anzumerken ist noch, daß die Fig. 6, 7 und 9 Schnitte in der Trennungsebene des Müntschloß-Gehäuses sind, daß die Fig. 1, 2, 4 und 6 und die linke Hälfte von Fig. 8 einerseits, Fig. 3, 5, 7 und die rechte Hälfte von Fig. 8 andererseits jeweils gleiche Betriebszustände darstellen.

In Fig. 0 wird zunächst das Kopplungsprinzip verdeutlicht. Man erkennt dort zahlreiche ineinandergefahrene Einkaufswagen A, die jeweils ein Münzschloß B aufweisen und dadurch über ein flexibles Element 5 mit dem jeweiligen Nachbarwagen bzw. einer ortsfesten Sammelstelle C verbunden sind. Soll ein Wagen - im allgemeinen der am Kolonnenende stehende Wagen - abgekoppelt werden, so muß eine Pfandmünze in dessen Münzschloß eingeschoben werden, worauf das Münzschloß die Verbindung zu dem davor stehenden Wagen freigibt. Umgekehrt erhält der Benutzer seine Pfandmünze beim Wiederankoppeln des Wagens zurück.

Anhand der Fig. 1 bis 9 soll im folgenden Aufbau und Wirkungsweise eines ersten Ausführungsbeispieles der Erfindung erläutert werden.

Ein unteres Gehäuseteil 1 des Münzschlosses B ist mit Nieten 2 mit einem oberen Gehäuseteil 3 verbunden und seinerseits mittels einer Schraube 4 unter Zwischenklemmung eines Flachriemens 5 auf dem Griffrohr 6 eines Einkaufswagens befestigt. Am freien Ende des Flachriemens 5 ist mittels Nieten 7 ein Schlüssel 8 befestigt. Dieser ist in den Zeichnungen nicht dargestellt, hingegen der gleichartige Schlüssel 8, der am Ende des Flachriemens 5′ befestigt ist, welcher zum in Fahrtrichtung nächsten Wagen in der geparkten Kolonne gehört.

In Bohrungen 9 und 9′, welche sacklochartig unter Überkragungen 27 des Gehäuseteils 3 enden, sind zylindrische Bolzen 10 und 10′ verschiebbar und stehen unter der Wirkung von Druckfedern 11. Die Bolzen 10, 10′ weisen Ringnuten 12 und 13 auf.

Die Gehäuseteile 1 und 3 bilden zwischen sich einen Hohlraum 14 von solcher Höhe, daß der Schlüssel 8, der aus Blech von etwa Münzendicke gefertigt ist, leicht eingeschoben werden kann. Der Hohlraum 14 enthält zwei Riegel 15 und 15′ mit Nasen 16, sowie eine Brücke 17, die unter der Wirkung einer Druckfeder 18 steht.

Das System befinde sich zunächst in dem in Fig. 1, 2, 4, 6 und 8, linke Hälfte dargestellten Zustand, in welchem der Wagen, auf dessen Griffrohr 6 das dargestellte Gerät montiert ist, mit dem nächsten Wagen über das Flachband 5′ zusammengeschlossen ist.

Man sieht aus Fig. 6 unschwer, daß der Schlüssel 8 nicht herausgezogen werden kann, da die Bolzen 10 und 10′ teilweise in Aussparungen 19 eingreifen, die er seitlich aufweist. Zugleich hält er mit seiner Vorderkante 20 die Brücke 17 gegen die Wirkung der Feder 18 zurück und über ihre Nasen 16 auch die Riegel 15 und 15′ außer Eingriff.

An der Oberseite des Gehäuseoberteils 3 befindet sich eine Fläche 21, in die im Bereich der Überkragungen 27 der napfartige Münzenhalter 22 eingesenkt ist. Dieser ist so bemessen, daß die Münze darin mit knappem Spiel Platz findet, und seine Mittelachse befindet sich etwa in der gleichen Ebene wie die Achsen der Bolzen 10 und 10′. Die Bohrungen 9, 9′ sind ferner so angeordnet, daß ihr Querschnitt um etwas weniger als den Radienunterschied der Pfandmünze zur nächstkleineren Münze in den Münzenhalter 22 hineinragt. An dessen Rand ist ferner ein Anschlag 23 vorhanden.

Wird nun (in Fig. 1 von links her) eine Pfandmünze 24 über die Fläche 21 eingeschoben, bis sie am Anschlag 23 ansteht, so dringt sie, wie aus der linken Hälfte von Fig. 8 ersichtlich ist, hierbei mit ihrer Randzone in die Ringnuten 13 der Bolzen 10 und 10′ ein.

Wenn sie anschließend nach unten in den Münzenhalter 22 hineingedrückt wird, so verschiebt sie gleichzeitig die Bolzen 10 und 10′ gegen die Wirkung der Federn 11 um etwa ihre Dicke nach unten, bis jene die Lage einnehmen, die in Fig. 8 rechts dargestellt ist. Dabei gelangen die Ringnuten 12 auf die Höhe des Hohlraumes 14, so daß, wie aus Fig. 7 ersichtlich ist, der Schlüssel 8 nach rechts herausgezogen werden kann, womit der mit dem Erfindungsgegenstand ausgerüstete Wagen zum Gebrauch frei ist. Gleichzeitig jedoch schiebt die Feder 18 über die Brücke 17 und die Nasen 16 die Riegel 15 und 15′ teilweise in die Ringnuten 12, und zwar bevor der Schlüssel 8 diese verlassen hat. Die Bolzen 10, 10′ können somit weder unter der Wirkung der Federn 9 wieder nach oben steigen, noch von oben irgendwie angehoben werden, was zur Folge hat, daß die Münze, zwar großenteils sichtbar, formschlüssig gefangen bleibt.

Wird der Wagen nach Gebrauch in den Park zurückgeschoben und der Schlüssel 8 des nächstvorderen Wagens wieder in den Hohlraum 14 eingeführt, so drückt der Schlüssel 8 mit seiner Vorderkante 20 sowohl die Brücke 17, wie auch über die Nasen 16 die Riegel 15, 15′ in die Ausgangslage zurück, wobei die Aussparungen 19 mit dem Querschnitt der Bohrungen 9 zur Deckung kommen, so daß die Bolzen 10, 10′ unter der Wirkung der Federn 11 in die obere Lage schnellen. Hierbei verriegeln sie gleichzeitig den Schlüssel 8 gegen Herausziehen und heben die Münze 24 auf die Höhe der Fläche 21, so daß sie ohne weiteres nach links herausgeschoben werden kann.

Aus Fig. 8 sieht man ohne weiteres, daß man an die Bolzen 10, 10′ wegen der Überkragungen 27 mit den Fingern nicht herankommt. Um den Schlüssel zu entriegeln müßte man zudem beide Bolzen gleichzeitig drücken. Wegen der Sichtbarkeit der Münze ist der Anreiz, das System zu überlisten, für den Normalverbraucher im übrigen auch nicht besonders groß.

Hingegen liegt der Gedanke nahe, nach Gebrauch des Wagens das System mit irgend einem improvisierten Werkzeug zur Herausgabe der Münze anzuregen, um den Wagen nicht zurückschieben zu müssen. Schiebt man dabei, indem man ein solches etwa mittig ansetzt, die Brücke 17 zurück, so folgen die Riegel 15, 15′ nicht, und die Münze bleibt blockiert. Trifft man hingegen die Brücke 17 stark seitlich oder setzt das Werkzeug gar etwa in Richtung des Pfeils 25 an der Nase 16 des Riegels 15 an, so verklemmen sich die Teile 15, 17, 15′ gegen die Wände der Aussparung 14 längst ehe der Riegel 15 außer Eingriff geschoben ist. Versucht man, mit einer rechteckigen Platte von der Breite der Aussparung 14 beide Riegel gleichzeitig und damit ohne Verkantung der Brücke 17 außer Eingriff zu schieben, so dringt hierbei diese Platte selbst in die Ringnuten 12 ein und hält die Bolzen 10, 10′ fest. Es bedarf also um das System zu überlisten, eines eigentlichen Nachschlüssels.

Die Befestigungsschraube 4 wird schon bei der Montage des Gerätes mit eingebaut. Sie kann dann durch eine Öffnung 26 im Gehäuseoberteil 3 festgezogen werden, wozu die Brücke 17 mit einem geeigneten Werkzeug zurückzuschieben ist. Später ist der Weg zur Schraube immer entweder durch die Münze 24 oder den Schlüssel 8 versperrt, so daß das Gerät nicht von unbefugten Dritten abgeschraubt werden kann. Die Schraube wird dann im Bedarfsfall am besten durch Verwendung eines Schlüssels 8 mit entsprechender Bohrung zugänglich gemacht.

Die Verwendung eines Flachbandes 5 und die Befestigung desselben mittels der Schraube 4 unter dem Gehäuseteil 1 bildet kein notwendiges Merkmal der Erfindung. Anstelle des Flachbandes könnte auch ein sonstiges flexibles, teilflexibles oder starres Element Verwendung finden.

Zur Vervollständigung der Lehre sei noch folgendes erwähnt. Selbstverständlich darf ein solches Gerät nicht so beschaffen sein, daß die Münze mit dem am jeweiligen Gerät selbst befindlichen Schlüssel herausgeholt werden kann. Bei den Geräten nach dem Stand der Technik ist wegen ihrer eigenen Größe die zum Aneinanderhängen der Wagen nötige Länge der Kette so gering, daß sie nicht um das Gerät herumreicht. Beim Erfindungsgegenstand kann es hingegen nötig sein, in das flexible Glied versteifte Abschnitte in einer dem Fachmann geläufigen Technik einzubauen.

Ein zweites Ausführungsbeispiel der Erfindung ist in den Fig. 10 bis 13 dargestellt. Es gestattet die wahlweise Verwendung von zwei unterschiedlichen Pfandmünzen.

Zur Erleichterung des Verständnisses sind, soweit wie möglich, einander entsprechende Teile mit den gleichen Bezugszeichen versehen worden wie in den vorangegangenen Figuren, wobei die der kleineren Pfandmünze zugeordneten Bezugszeichen mit a, die der größeren Münze zugeordneten Bezugszeichen mit b ergänzt worden sind.

Wie man in den Fig. 10 und 11 sieht, ist dort links und rechts des Hohlraumes 14 für das Einstecken des Schlüssels 8 jeweils ein Münzenhalter 22a bzw. 22b in das Münzschloß eingebaut und jeder Münzenhalter weist am Rand senkrecht zur Münzebene verschiebbare Schieber 10a bzw. 10b auf, damit von jedem Münzenhalter aus das Münzschloß bedient werden kann.

Die Schieber 10a bzw. 10b funktionieren nach dem gleichen Prinzip wie bei dem zuvor beschriebenen Ausführungsbeispiel, sie sind hier lediglich auf die unterschiedlichen Durchmesser der vorgesehenen Pfandmünzen abgestimmt und daher relativ zueinander versetzt.

Aus fertigungstechnischen Gründen sind die Schieber 10a und 10b nicht wie im vorangegangenen Ausführungsbeispiel einstückig ausgebildet, sondern durch ein separates Zwischenstück 10c bzw. 10c′ voneinander getrennt. Dieses Zwischenstück 10c bzw. 10c′ ist zwischen den beiden Schiebern 10a und 10b bzw. 10a′ und 10b′ federnd eingespannt und greift, wenn keine Pfandmünze eingelegt ist, in die Ausnehmungen 19 des Schlüssels 8 ein, vgl. Fig. 12.

Außerdem korrespondieren die Zwischenstücke 10c und 10c′ mit den bereits beschriebenen Riegeln 15 und 15′, die ihrerseits über die Nasen 16 mit der Brücke 17 in Wirkverbindung stehen.

Ist der Transportwagen angekoppelt, befindet sich also der Schlüssel 8 des davor stehenden Wagens im Münzschloß, so werden die Riegel 15, 15′ mitsamt ihrer Brücke 17 entgegen der Wirkung der Feder 18 in das Gehäuse des Münzschlosses hineingedrückt und demzufolge befinden sich die Riegel 15, 15′ nicht mehr in Eingriff mit den Zwischenstücken 10b und 10b′. Dieser Zustand ist in Fig. 10 und 12 dargestellt.

Wird nun eine Pfandmünze 24 in das Münzschloß hineingeschoben (in Fig. 11 senkrecht zur Zeichnungsebene), bis sie sich über dem Münzenhalter 22b befindet so kommt sie in Eingriff mit den Nuten 13 der Schieber 10b und 10b′. Der anschließende aktive Verschiebeweg der Münze, der zweckmäßig direkt von Hand erfolgt, aber auch mechanisch herbeigeführt werden kann, verschiebt dann sämtliche Schieberteile im gleichen Maß und in gleicher Richtung wie die Münze verschoben wird. Dieser Zustand ist in Fig. 11 dargestellt.

Bei dieser Verschiebebewegung werden die Zwischenstücke 10c und 10c′ der Schieber aus ihrem Eingriff mit dem Schlüssel 8 herausbewegt. Dadurch kann die Druckfeder 18 die Riegel 15 und 15′ in Eingriff bringen mit den Schieber-Zwischenstücken 10c und 10c′. Dieser Zustand ist in Fig. 11 dargestellt. Man sieht dort auch, daß die Zwischenstücke 10c und 10c′ zwei in Verschieberichtung versetzte Ausnehmungen 10e und 10f bzw. 10e′ und 10f′ aufweisen, damit die Zwischenstücke 10c und 10c′ sowohl in der linken Endstellung gemäß Fig. 11 als auch in der nicht gezeichneten rechten Endstellung von den Riegeln 15 arretiert werden können. Die Münze 24 ist dann gegen Entnahme gesichert, bis beim Wiederankoppeln des Transportwagens der Schlüssel 8 in den Hohlraum 14 eingeschoben und die Riegel 15 zurückgedrückt werden.

Beiden beschriebenen Ausführungsbeispielen ist der Vorteil gemeinsam, daß der aktive Betätigungsweg der Münzen in Richtung der Münzachse erfolgt und demzufolge sehr geringe Betätigungswege und eine besonders kompakte Bauform des Münzschlosses erzielt werden.

## Patentansprüche

1. Transportwagen, insbesondere Einkaufswagen, mit einem Münzschloß und einem Schlüssel (8) zum Aneinanderschließen von in einer Parkkolonne stehenden Wagen bzw. zur Freigabe des vorzugsweise am Kolonnenende stehenden Wagens gegen Eingabe einer Pfandmünze (24), wobei das Münzschloß zumindest ein Stellglied (10) aufweist, das einerseits mit der Münze (24), andererseits mit dem Schlüssel (8) in Wirkverbindung steht und dieses Stellglied (10) wahlweise unter Arretierung der Münze (24) den Schlüssel (8) und damit den Wagen freigibt oder beim Wiederanschließen des Wagens die Münze (24) freigibt unter Arretierung des Schlüssels (8),
dadurch gekennzeichnet,
daß die Pfandmünze (24) bei der Wagenfreigabe im Münzschloß eine Verschiebung etwa in Richtung ihrer Drehachse durchführt, wobei das Stellglied (10) mit seinem Querschnitt soweit in den Querschnitt eines Münzenhalters (22) hineinragt, daß es zwar von der Pfandmünze, nicht aber von einer nächstkleineren betätigt werden kann.

2. Transportwagen nach Anspruch 1,
dadurch gekennzeichnet,
daß die Verschiebung der Pfandmünze (24) in der Größenordnung der Münzdicke liegt.

3. Transportwagen nach Anspruch 1 oder 2,
dadurch gekennzeichnet,
daß das Stellglied (10) etwa in Richtung der Münzachse beweglich ist.

4. Transportwagen nach einem der vorhergehenden Ansprüche,
dadurch gekennzeichnet,
daß der Münzenhalter (22) die Form eines die Münze (24) mit knappem Spiel aufnehmenden Napfes aufweist und daß das Stellglied (10) ein federbelasteter Schieber ist, der unter dem Schutz von Überkragungen (27) steht und in nichtgedrückter Lage verriegelnd in Aussparungen (19) des in einen Hohlraum (14) des Münzschlosses eingeschobenen Schlüssels (8) eingreift, in der gedrückten Lage jedoch Schlüssels (8) eingreift, in der gedrückten Lage jedoch diesen freigibt und gleichzeitig seinerseits durch vom verriegelten Schlüssel gegen Federdruck (18) verspannte Mittel (15, 17) gegen Zurückfedern verriegelt ist und die Münze im Münzenhalter (22) blockiert.

5. Transportwagen nach Anspruch 4,
dadurch gekennzeichnet,
daß der Schieber (10) als zylindrischer Bolzen mit zwei Ringnuten (12, 13) ausgebildet ist, von denen die obere (13) zum formschlüssigen Festhalten der Münze im Halter (22) die untere (12) sowohl zum Freigeben des Schlüssels (8) wie auch zu ihrer eigenen Verriegelung durch die hierfür vorgesehenen Mittel (15, 17) dient.

6. Pfandsystem nach Anspruch 4,
dadurch gekennzeichnet,
daß die Mittel zum Verriegeln des Schiebers (10) als ein im Hohlraum (14) zur Aufnahme des Schlüssels (8) geführter Riegel (15) ausgebildet sind, der beim Herausziehen des Schlüssels (8) durch Federkraft in Aussparungen (12) des Schiebers (10) eingreift, jedoch beim Einstecken des Schlüssels (8) den Schieber (10) und damit die Münze freigibt.

7. Transportwagen nach Anspruch 6,
dadurch gekennzeichnet,
daß zwei einander gegenüberliegende Schieber (10, 10′) vorgesehen sind und daß die Mittel zum Verriegeln der Schieber (10, 10′) zwei an gegenüberliegenden Seitenwänden des Hohlraumes (14) anliegende Riegel (15) mit einer dazwischen liegenden, mit den Riegeln in Eingriff stehenden Brücke (17) sind, wobei die Brücke (17) durch eine Feder (18) bei niedergedrückten Schiebern (10, 10′) beim Herausziehen des Schlüssels (8) die Riegel (15) in Aussparungen (12) der Schieber (10, 10′) drückt, wogegen die Riegel (15) und die Brücke (17) beim Einstecken des Schlüssels die Schieber (10, 10′ freigeben, so daß sie mitsamt der Münze in ihre obere Freigabeposition fahren.

8. Transportwagen nach Anspruch 7,
dadurch gekennzeichnet,
daß die Brücke (7) ein solches Verhältnis zwischen Länge und Breite an ihren Berührungsstellen mit den Riegeln (15) aufweist, daß sie beim Versuch, einen der Riegel (15) außer Eingriff zu schieben, sich zwischen den Riegeln (15) so verkantet, daß Klemmung eintritt.

9. Transportwagen nach einem der Ansprüche 3 bis 8,
dadurch gekennzeichnet,
daß das Münzschloß zwei verschieden große Münzenhalter (22a, 22b) aufweist, die wahlweise mit dem oder den gleichen Schiebern (10, 10′) zusammenwirken.

10. Transportwagen nach Anspruch 9,
dadurch gekennzeichnet,
daß die Münzenhalter (22a, 22b) hochkant und beiseits des Hohlraumes (14) für den Schlüssel (8) angeordnet sind.

11. Transportwagen nach Anspruch 9 oder 10,
dadurch gekennzeichnet,
daß der Schieber (10, 10′) durch drei in Längsrichtung aufeinanderfolgende Teilstücke (10a, 10c, 10b; 10a′, 10c′, 10b′) gebildet ist, von denen das mittlere Teilstück (10c, 10c′) mit dem Schlüssel (8), die beiden äußeren Teilstücke (10a, 10b; 10a′, 10b′) mit je einer Pfandmünze (24) korrespondieren.

12. Transportwagen nach Anspruch 11,
dadurch gekennzeichnet,
daß die Schieber-Teilstücke (10a, 10c, 10b; 10a′, 10c′, 10b′) in beiden Axialrichtungen federnd verspannt sind.

13. Transportwagen nach einem der vorhergehenden Ansprüche,
dadurch gekennzeichnet,
daß eine an sich durch eine Bohrung (26) im Gehäuseoberteil mit einem Werkzeug erreichbare, zur Befestigung des Gehäuses (1, 3) des Münzschlosses am Wagen vorgesehene Schraube (4) im Betrieb immer entweder durch die Münze (24) oder den Schlüssel (8) verdeckt ist.

14. Münzschloß für einen Transportwagen gemäß einem der vorhergehenden Ansprüche.

## Claims

1. A transport carriage, particularly a shopping trolley, with a coin-operated lock and a key (8) for locking the trolleys standing in a parked row together and for releasing a carriage that stands preferably at the end of the row on insertion of a deposit or token coin (24), wherein the coin-operated lock has at least one adjustment member which is operatively connected, on the one hand, with the coin (24) and, on the other hand, with the key (8), and this adjustment member (10) selectably releases the key (8) and thus the carriage while detaining the coin (24) or on recoupling the carriage releases the coin (24) while latching the key (8),
characterised in that,
on release of the carriage, the deposit coin (24) performs a displacement somewhat in the direction of its rotational axis in the coin-operated lock whereby the adjustment member (10) projects with its cross-section to such an extent into the cross-section of a coin holder (22) that it can be actuated by the deposit coin but not by one which is the next smaller one to it.

2. Transport carriage according to claim 1,
characterised in that
the displacement of the deposit coin (24) lies within the order of magnitude of the thickness of the deposit coin.

3. A transport carriage according to claim 1 or 2,
characterised in that
the adjustment member (10) is moveable somewhat along the direction of the axis of the deposit coin.

4. A transport carriage according to any one of the preceding claims,
characterised in that
the coin holder (22) is in the form of a cup accommodating a coin (24) with small play, and in that the adjustment member (10) is a spring-loaded slider which is under the protection of overhanging collars (27) and in the non-depressed position engages lockingly in recesses (19) of the key (8) pushed into a cavity (14) of the coin-operated lock, but in the depressed position nevertheless releases the latter and at the same time in its turn is locked against springing back by means (15, 17) tensioned against spring pressure (18) and blocks the coin in the coin holder (22).

5. Transport carriage according to claim 4,
characterised in that
the slider (10) is formed as a cylindrical bolt with two annular grooves (12, 13) of which the upper (13) serves for a shape-locking securing of the coin in the holder (22) while the lower (12) serves both for releasing the key (8) and for its own locking through the means (15, 17) provided therefor.

6. Deposit system according to claim 4,
characterised in that
the means for locking the slider (10) are formed as a latch guided in the cavity (14) for receiving the key (8), which latch on pulling the key (8) out engages in the recesses (12) of the slider (10) under spring force but on inserting the key (8) releases the slider (10) and thus the coin.

7. Transport carriage according to claim 6,
characterised in that
two mutually oppositely lying sliders (10, 10′) are provided, and in that the means for locking the sliders (10, 10′) consists of two latches (15) bearing against two oppositely lying side walls of the cavity (14) with a bridge (17) that lies therebetween and engages with the latches, wherein the bridge (17) pushes the latches (15) into recesses (12) of the sliders (10, 10′) by way of a spring (18) when the sliders (10, 10′) are pressed down on pulling out of the key (8), while the latches (15) and the bridge (17) release the sliders (10, 10′) on insertion of the key so that the sliders together with the coin travel to their upper release positions.

8. Transport carriage according to claim 7,
characterised in that
at its contact positions with the latches (15) the bridge (17) has such a relationship between length and width that on an attempt to push the latch (15) out of engagement it tilts between the latches (15) so that a clamping effect arises.

9. Transport carriage according to any one of claims 3 to 8,
characterised in that
the coin-operated lock has two coin holders (22a, 22b) of different size which cooperate selectively with the slider or with the like sliders (10, 10′).

10. Transport carriage according to claim 9,
characterised in that
the coin holders (22a, 22b) are arranged edgeways and on both sides of the hollow cavity (14) or the key (8).

11. Transport carriage according to claim 9 or 10,
characterised in that
the slider (10, 10′) consists of three longitudinally successive segments (10a, 10c, 10b; 10a′, 10c′, 10b′) of which the middle segment (10c, 10c′) corresponds with the key (8) and the two outer segments (10a, 10b; 10a′, 10b′) correspond with a respective deposit coin (24).

12. A transport carriage according to claim 11,
characterised in that
the segments of the slider (10a, 10c, 10b; 10a′, 10c′, 10b′) are spring-loaded in both axial directions.

13. A transport carriage according to any one of the preceding claims,
characterised in that
a screw (4) is on the carriage provided for securing the housing (1, 3) of the coin-open lock the screw being reachable through a bore (26) in the upper housing parts by means of a tool and being in operation covered either by the coin (24) or the key (8) at all times.

14. A coin-operated lock for a transport carriage according to one of the preceding claims.

## Revendications

1. Chariots transporteurs, en particulier caddies, ayant une serrure à monnaie et une clé (8) pour les attacher les uns avec les autres à partir d'un chariot se trouvant dans une file de stationnement, respectivement pour libérer le chariot se trouvant de préférence à la fin de la file en contrepartie de l'introduction d'une pièce de monnaie (24) en gage, la serrure à monnaie présentant au moins un élément de commande (10) qui est en liaison active d'une part avec la pièce de monnaie (24), d'autre part avec la clé (8) et cet élément de commande (10) libère au choix, en bloquant la pièce de monnaie (24), la clé (8) et de ce fait le chariot ou bien libère, en rattachant le chariot, la pièce de monnaie (24) en bloquant la clé (8),
caractérisé en ce que
lors de la libération du chariot, la pièce de monnaie (24) en gage dans la serrure à monnaie effectue un déplacement sensiblement dans la direction de son axe de rotation, I'élément de commande (10) pénétrant avec sa section dans la section d'un logement (22) pour pièce de monnaie, à condition qu'il puisse être actionné par la pièce de monnaie en gage et non par une pièce à peine plus petite.

2. Chariot transporteur selon la revendication 1, caractérisé en ce que le déplacement de la pièce de monnaie en gage (24) est de l'ordre de grandeur de l'épaisseur de la pièce de monnaie.

3. Chariot transporteur selon la revendication 1 ou 2, caractérisé en ce que l'élément de commande (10) est mobile, sensiblement dans la direction de l'axe de la pièce de monnaie.

4. Chariot transporteur selon l'une des revendications précédentes, caractérisé en ce que le logement (22) pour pièce de monnaie présente la forme d'un godet recevant la pièce de monnaie (24) avec un peu de jeu, et en ce que l'élément de commande (10) est une pièce mobile commandée par ressort qui est protégée par des saillies (27) et qui, verrouillant dans la position non pressée, est en prise dans des évidements (19) de la clé (8) introduite dans une cavité (14) de la serrure à monnaie, alors que, dans la position pressée, elle libère celle-ci et en même temps de son côté, est verrouillée sous l'effet de ressort grâce à des moyens (15, 17) déformés par la pression de ressort (18) alors que la clé est bloquée.

5. Chariot transporteur selon la revendication 4, caractérisé en ce que la pièce mobile (10) est formée comme un boulon cylindrique ayant deux rainures pour anneau de retenue (12, 13), dont la rainure supérieure (13) sert à retenir de façon crabotée la pièce de monnaie dans le logement (22), et dont la rainure inférieure (12) sert aussi bien à libérer la clé (8) qu'à son propre verrouillage grâce aux moyens (15, 17) prévus à cet effet.

6. Système avec gage selon la revendication 4, caractérisé en ce que les moyens de verrouillage de la pièce mobile (10) sont formés comme un verrou (15) guidé dans une cavité (14) recevant la clé, lequel est en prise lors du retrait de la clé (8) grâce à la force du ressort dans les évidements (12) de la pièce mobile (10), alors que, lors de l'introduction de la clé (8), il libère la pièce mobile (10) et par conséquent la pièce de monnaie.

7. Chariot transporteur selon la revendication 6, caractérisé en ce que deux pièces mobiles (10, 10') placées l'une en face de l'autre sont prévues et que les moyens de verrouillage des pièces mobiles (10, 10′) sont deux verrous (15) situés sur les parois latérales en vis-à-vis de la cavité (14), ayant un pont (17) entre eux et étant en prise avec eux, le pont (17) poussant les verrous (15) dans les évidements (12) des pièces mobiles (10, 10′) grâce à un ressort (18) lorsque les pièces mobiles (10, 10′) sont abaissées lors du retrait de la clé (8), par contre les verrous (15) et le pont (17) libèrent les pièces mobiles (10, 10′) lors de l'introduction de la clé, de sorte qu'elles se déplacent avec la pièce de monnaie vers sa position de libération.

8. Chariot transporteur selon la revendication 7, caractérisé en ce que le pont (7) présente une telle relation entre longueur et largeur en sa position de contact avec les verrous (15), que si l'on essaie de pousser un des verrous (15) pour qu'il ne soit plus en prise, le pont se coince entre les verrous (15), de sorte qu'il se produit un blocage.

9. Chariot transporteur selon l'une des revendication 3 à 8, caractérisé en ce que la serrure à monnaie présente deux logements (22a, 22b) pour pièces de monnaie de grandeur différente qui agissent ensemble au choix avec la ou les mêmes pièces mobiles (10,10′).

10. Chariot transporteur selon la revendication 9, caractérisé en ce que les logements de pièces de monnaie (22a, 22b) sont placés sur la tranche et sur les côtés de la cavité (14) prévue pour la clé (8).

11. Chariot transporteur selon la revendication 9 ou 10, caractérisé en ce que la pièce mobile (10,10′) est formée de trois parties (10a, 10c, 10b; 10a′, 10c′, 10b′) se succédant dans le sens de la longueur, dont la partie moyenne (10c, 10′), correspond à la clé (8), les deux parties extérieures (10a, 10b; 10a′, 10b′) correspondant chacune à une pièce de monnaie en gage (24).

12. Chariot transporteur selon la revendication 11, caractérisé en ce que les parties (10a, 10c, 10b; 10a′, 10c′, 10b′) de la pièce mobile sont déformées de manière élastique dans les deux directions axiales.

13. Chariot transporteur selon l'une des revendications précédentes, caractérisé en ce qu'une vis (4) accessible avec un outil par un trou (26) dans la partie supérieure du boîtier, prévue pour la fixation du boîtier (1, 3) de la serrure à monnaie au chariot, est toujours cachée en service soit par la pièce de monnaie (24) soit par la clé (8).

14. Serrure à monnaie pour un chariot transporteur selon l'une de revendications précédentes.
